# EUROPÄISCHE PATENTSCHRIFT

(11) **EP 0 257 449 B1**
(45) Veröffentlichungstag und Bekanntmachung des Hinweises auf die Patenterteilung: **04.03.1992**
(21) Anmeldenummer: 87111664.6
(22) Anmeldetag: 12.08.1987
(51) Int. Cl.: B21J 13/10

(54) **Einspannvorrichtung für Schmiedestücke an Schmiedemanipulatoren**
Work piece gripping device on forging manipulators
Dispositif de serrage des pièces sur manipulateurs de forgeage

(30) Priorität: 21.08.1986 DE 3628407
(43) Veröffentlichungstag der Anmeldung: 02.03.1988
(73) Patentinhaber: SMS Hasenclever GmbH, D-40035 Düsseldorf (DE)
(72) Erfinder: Schubert, Peter, D-4044 Kaarst 2 (DE)
(74) Vertreter: Pollmeier, Felix, Dipl.-Ing.

(56) Entgegenhaltungen:
- DE-B- 2 411 112
- DE-C- 880 419
- US-A- 3 456 536
- US-A- 4 599 037
- PATENT ABSTRACTS OF JAPAN, Band 6, Nr. 26 (M-112)[904], 16. Februar 1982;& JP-A-56 144 839 (NIPPON SEIKOSHO K.K.) 11-11-1981

## Beschreibung

Die Einspannvorrichtungen für Schmiedestücke an Schmiedemanipulatoren werden mit zwei oder auch vier, dann paarweise in sich kreuzenden Ebenen, in einem Lagerkopf schwenkbaren Zangenarmen gebildet, die an ihren einen Enden um zur Schwenkachse des jeweiligen Zangenarms parallele Achsen schwenkbare Klemmbacken tragen. An ihrem anderen Ende wirken Stellmittel wie unmittelbar oder über Keile, Laschen oder Stelzen wirkende Kolben-Zylinder-Einheiten auf die Zangenarme ein, durch die der Zangenschluß bewirkt wird. Zumeist sind nur zwei Zangenarme vorgesehen, die mit V-förmig genuteten Klemmbacken versehen sind. Die Erfindung bezieht sich auf Einspannvorrichtungen, die mit vier Zangenarmen und vier Klemmbacken versehen sind.

Die mit vier Zangenarmen mit Klemmbacken versehenen Einspannvorrichtungen weisen zumeist wie die mit nur zwei Zangenarmen mit Klemmbacken versehenen Einspannvorrichtungen nur ein einziges Stellmittel auf, über das die Zangenarme mit ihren Klemmbacken gleichmäßig und gleichsinnig bewegt werden. Infolgedessen sind diese Einspannvorrichtungen nur zur Einspannung von Schmiedestücken geeignet, deren Einspannflächen in den sich rechtwinklig kreuzenden Ebenen gleichen Abstand zur Achse des Schmiedestückes im Einspannbereich aufweisen, beispielsweise Kreis- oder Quadratquerschnitt. Zur Einspannung von Schmiedestücken mit im Einspannbereich unrundem Querschnitt, beispielsweise Rechteck- oder Ovalquerschnitt, ist es bekannt, (DE-C-24 11 112) die Zangenarme paarweise unabhängig voneinander bewegbar auszubilden, wobei jedem Zangenpaar ein eigenes Stellmittel, bestehend aus einem Kolben mit über Stelzen mit den Zangenarmen des Paares verbundenem Kopfstück, zugeordnet ist und die Kolben zu den Stellmitteln gleichachsig als Kolben und Ringkolben in einem gemeinsamen, mit dem Lagerkopf der Zangenarme verbundenen drehbar in dem die Einspannvorrichtung tragenden Rahmen gelagerten Zylinder angeordnet sind.

Kolben und Ringkolben, wie sie zur paarweise unabhängigen getrennten Bewegung der Zangenarme gemäß dem Stande der Technik vorgesehen sind, lassen weder die Zuführung von Werkzeugen noch von Werkstücken von rückwärts oder deren Ausbringung durch die Einspannvorrichtung zu, wie dies jedoch erwünscht ist insbesondere an Schmiedemanipulatoren, die mit sogenannten Schmiedemaschinen zusammenwirken, deren x-förmig angeordnete Stössel und Werkzeuge radial zum Werkstück bewegt werden. Hierbei ist schon der Raumbedarf für die zwei ineinander verschachtelten Kolben von Nachteil. Aufgabe der Erfindung ist es, die vorgenannten Nachteile durch eine gedrungene, platzsparende Bauweise der Einspannvorrichtung zu beheben.

Ausgehend von dem Stande der Technik nach der DE-C-24 11 112 sind erfindungsgemäß die Kolben als Ringkolben in der Zylinderbohrung des Zangenträgers achsial hintereinander gegenläufig angeordnet und der dem Lagerkopf entferntere Kolben durchsetzt mit seiner Kolbenstange den dem Lagerkopf näher gelegenen Kolben mitsamt der diesem zugehörigen hohlen Kolbenstange und dem auf die Zangenarme des zugehörigen Paares einwirkenden Kopfstück. Wird hierbei die Kolbenstange des dem Lagerkopf entfernteren Kolben hohl ausgeführt, so ist neben der kompakten Bauweise zugleich die Möglichkeit gegeben, Material und Werkzeuge, wie insbesondere Dornstangen beim Schmieden von Hohlkörpern durch diese hohle Kolbenstange zu- und abzuführen.

Gleichgroße Klemmkräfte an den Klemmbacken beider Zangenpaare werden erreicht, wenn gemäß einem weiteren Merkmal der Erfindung die Kolben mit gleichen Innen- und Außendurchmessern der wirksamen Kolbenflächen ausgeführt werden.

Die gedrungene, platzsparende Bauweise der Einspannvorrichtung, die durch die Erfindung angestrebt ist, wird im übrigen auch dadurch erreicht, daß gemäß einem weiteren Merkmal der Erfindung die Kopfstücke der Kolbenstangen als die Zangenarme spreizende Keile ausgebildet sind, wobei die Keile des einen und anderen Zangenarmpaares entgegengesetzt steigende Wirkflächen aufweisen und die Kolbenstange des dem Lagerkopf entfernter gelegenen Kolbens als Zugstange und die andere Kolbenstange als Druckstange wirkt.

Eine den hohen Beanspruchungen bei der gedrungenen Bauweise gerecht werdende Führung der hintereinander gegenläufig angeordneten Kolben wird gemäß einem weiteren Merkmal der Erfindung dadurch erreicht, daß der Lagerkopf mit einer Zentralbohrung versehen ist, in der das freie Ende der mit dem entfernt zum Lagerkopf gelegenen Kolben verbundenen Kolbenstange axialbeweglich geführt ist, während die hohle mit dem näher zum Lagerkopf gelegenen Kolben verbundene Kolbenstange von der in der Zentralbohrung des Lagerkopfes geführten Kolbenstange axialbeweglich geführt ist.

Die Zeichnungen zeigen Ausführungsbeispiele der Erfindung.

### In Gesamtansichten zeigen

- Figur 1 und Figur 2: Schmiedemanipulatoren unterschiedlicher Bauart mit ihren Einspannvorrichtungen. Einzelheiten eines Ausführungsbeispiels zeigt in größerem Maßstab die
- Figur 3: in einem axialen Schnitt nach der in Figur 4 angegebenen Schnittlinie III-III und in
- Figur 4: in einem Schnitt in der in Figur 3 gekennzeichneten Radialebene IV-IV.

Ein in einem Zangenlager 1 drehbarer Zangenträger 2 mit einem Lagerkopf 3 und darin schwenkbar gelagerten mit Klemmbacken 4 bestückten Zangenarme 5 bilden eine Einspannvorrichtung, die bei dem in Figur 1 dargestellten Ausführungsbeispiel im Manipulatorgestell 6 aufgehängt ist. Zur Aufhängung sind Winkelhebel 7 im Manipulatorgestell 6 schwenkbar gelagert. Die der vorderen und hinteren Aufhängung dienenden Winkelhebel 7 sind durch Koppeln 8 miteinander verbunden und von doppelten Kolben-Zylinder-Einheiten 9 einerseits verstellbar und andererseits federnd nachgiebig gehalten. Über Zugstangen 10 tragen die Winkelhebel 7 das Zangenlager 1, das in horizontaler Richtung axial von doppelten Kolben-Zylinder-Einheiten 11 einerseits verstellbar und andererseits federnd nachgiebig abgestützt ist. Das Manipulatorgestell 6 ist mit Rädern 12 versehen und auf Schienen 13 verfahrbar durch den Fahrantrieb 14, dessen Zahnrad 15 in einen mit den Schienen 13 am Fundament 16 veranekrten Triebstock 17 eingreift.

Wird der Schmiedemanipulator einer Schmiedemaschine mit gegenläufig bewegten Schmiedewerkzeugen zugeordnet, erübrigt sich eine Aufhängung mit vertikaler Verstellmöglichkeit der Einspannvorrichtung. Bei dem in Figur 2 in Seitenansicht und in Figur 4 in größerem Maßstab in Stirnansicht dargestellten Ausführungsbeispiel ist daher das Zangenlager 1 der Einspannvorrichtung mit dem Manipulatorgestell 20 fest verbunden, welches mit Leisten 21 versehen in Gleitführungen 22 beweglich ist. Parallel zu den Gleitführungen 22 sind Triebstöcke 23 im Fundamentrahmen 24 befestigt, in die Zahnräder 25 von Fahrantrieben 26 eingreifen.

Die Einzelheiten der Einspannvorrichtung sind in den Figuren 3 und 4 in größerem Maßstab dargestellt. Zur Einspannung eines Schmiedestücks sind Zangenarme 5 vorgesehen, die paarweise getrennt beweglich sind, so daß die sich in einer Ebene gegenüberstehenden Zangenarme 5x und die sich überkreuz in der anderen Ebene gegenüberstehenden Zangenarme 5y auf in den Ebenen unterschiedliche Werkstückabmessungen, beispielsweise zur Einspannung eines Querschnitts mit in der x- und y-Achse unterschiedlichen Abmessungen einstellen können. Hierzu sind die im Lagerkopf 3 um Bolzen 30 schwenkbaren Zangenarme 5x von einem nur in einer Hälfte dargestellten Doppelkeil 31 und die im Lagerkopf 3 um Bolzen 30 schwenkbaren Zangenarme 5y von einem ebenfalls nur in einer Hälfte dargestellten Doppelkeil 32 und die Doppelkeile 31 und 32 für sich getrennt bewegbar. Die Zangenarme 5x und 5y sind an ihren einen Enden mit Gabelschlitzen 33 versehen, die den Keilen 31 und 32 Platz bieten. In Bohrungen an den Gabelenden sitzen schwenkbar Bolzen 34, die mit teilzylindrischen Druckstücken 35 an den mit Schließleisten 36 besetzten Wirkflächen der Doppelkeile 31 und 32 anliegen. Jedem der Zangenarme 5 ist ein im Lagerkopf 3 angelenkter Zylinder 37 zugeordnet, die Kolben 38 führen, die mit den Zangenarmen 5 verbunden sind und auf diese im Öffnungssinn wirken und über die Bolzen 34 und Druckstücke 35 in ständiger Anlage an den Wirkflächen der Doppelkeile 31 und 32 halten.

Der den Zangenarmen 5x zugeordnete Doppelkeil 31 ist verbunden mit einer hohlzylindrischen Druckstange 39, während der den Zangenarmen 5y zugeordnete Doppelkeil 32 mit einer hohlzylindrischen Zugstange 40 verbunden ist. Die Doppelkeile 31 bilden ein Kopfstück zur Druckstange 39, während die Doppelkeile 32 ein Kopfstück zur Zugstange 40 bilden.

Die Druckstange 39 ist von einer Büchse 41 geführt, die in den Zangenträger 2 eingesetzt ist. Ferner ist die Druckstange 39 mit Schlitzen 42 für den Durchtritt des Doppelkeils 32 versehen. In der Bohrung der hohlen Druckstange 39 ist die Zugstange 40 geführt, die im übrigen mit ihrem Ansatz 43 in einer zentralen Bohrung des Lagerkopfes 3 und mit ihrem Ansatz 44 in einer Buchse 45 im Zangenträger 2 geführt ist. Die Druckstange 39 ist an ihrem dem Doppelkeil 31 abgewandten Ende mit einem Kolben 46 und die Zugstange 40 ist an ihrem dem Doppelkeil 32 abgewandten Ende mit einem Kolben 47 verbunden. Der mit dem Lagerkopf 3 verbundene Zangenträger 2 ist durch Bohrungen 48 zum Zylinder aufgebohrt, in dem die Kolben 46 und 47 geführt und beaufschlagbar sind. Ein Bund 49 in der Zylinderbohrung 48 ist zur Begrenzung der Hübe der Kolben 46 und 47 vorgesehen. Die mit dem Zangenträger 2 verbundene, mit ihm drehbare Buchse 45 ist mit einer aufgesetzten, nicht drehbaren Buchse 50 versehen, über die die Druckmittelzufuhr zu den Leitungen 51, 52 und 53 erfolgt, wobei über die Leitung 51 die Kolben 46 und 47 im Schließsinn und über die Leitung 52 im Öffnungssinn beaufschlagbar sind, während über die Leitung 53 die Kolben 38 in den Zylindern 37 beaufschlagbar sind.

Der Zangenträger 2 ist im Zangenlager 1 in den Lagern 54 und 55 drehbar. Die Drehung erfolg von einem Motor 56, über das auf der Motorwelle sitzende Ritzel 57, das Zwischenrad 58 und den mit dem Zangenträger 2 verbundenen Zahnkranz 59.

## Patentansprüche

1. Einspannvorrichtung für Schmiedestücke an Schmiedemanipulatoren mit vier in einem Lagerkopf (3) paarweise in sich kreuzenden Ebenen schwenkbaren Zangenarmen (5), an deren einen Enden um zur Schwenkachse des jeweiligen Zangenarms parallele Achsen schwenkbar Klemmbacken (4) angeordnet sind und an deren anderen Enden den Zangenshluß paarweise unabhängig voneinander bewirkende Stellmittel angreifen, die aus je einem Kolben (46, 47) mit über Keile, Laschen oder Stelzen auf die Zangenarme eines Paares wirkenden Kopfstück bestehen, wobei die Kolben zu den Stellmitteln gleichachsig in einem ihnen gemeinsamen, mit dem Lagerkopf der Zangenarme verbundenen, in dem die Einspannvorrichtung tragenden Rahmen drehbar gelagerten Zylinder angeordnet sind,
dadurch gekennzeichnet,
daß die Kolben (46, 47) als Ringkolben in der Zylinderbohrung (48) des Zangenträgers (2) achsial hintereinander gegenläufig angeordnet sind und der dem Lagerkopf (3) entferntere Kolben (47) mit einer hohlen Kolbenstange (40) den dem Lagerkopf (3) näher gelegenen Kolben (46) mitsamt der diesem zugehörigen hohlen Kolbenstange (39) und dem auf die Zangenarme (5x) des zugehörigen Paares einwirkenden Kopfstück (Keile 31) durchsetzt.

2. Einspannvorrichtung nach Anspruch 1,
dadurch gekennzeichnet,
daß die Kolben (46, 47) gleichen Innen- und Außendurchmesser ihrer wirksamen Kolbenflächen aufweisen.

3. Einspannvorrichtung nach Anspruch 1 oder 2,
dadurch gekennzeichnet,
daß die Kopfstücke der Kolbenstangen (39, 40) als die Zangenarme (5x, 5y) spreizende Keile (31, 32) ausgebildet sind, wobei die Keile (31, 32) des einen und anderen Zangenarmpaares (5x, 5y) entgegengestzt steigende Wirkflächen aufweisen und die Kolbenstange (40) des dem Lagerkopf (3) entfernter gelegenen Kolbens (47) als Zugstange wirkt.

4. Einspannvorrichtung nach einem der vorhergehenden Ansprüche,
dadurch gekennzeichnet,
daß der Lagerkopf (3) eine Zentralbohrung aufweist, in der das freie Ende der mit dem entfernter zum Lagerkopf (3) gelegenen Kolben (47) verbundenen Kolbenstange (40) axialbeweglich geführt ist, während die hohle mit dem näher zum Lagerkopf (3) gelegenen Kolben (46) verbundene Kolbenstange (39) von der in der Zentralbohrung des Lagerkopfes (3) geführten Kolbenstange (40) axialbeweglich geführt ist.

## Claims

1. A clamping device for workpieces to be forged on forging manipulators with four gripper arms (5) which are pivotable in pairs in intersecting planes in a bearing head (3) and at one end of which clamping Jaws (4) are arranged so as to be pivotable about axes parallel to the pivot axis of the respective gripper arm and the other end of which is engaged by displacement means which effect the gripper closure in pairs independently of one another and which each comprise one piston (46, 47) with a head member acting by way of wedges, links or push rods upon the gripper arms of one pair, the pistons being arranged coaxially of the displacement means in a common cylinder connected to the bearing head of the gripper arms and mounted rotatably in the frame supporting the clamping device, characterized in that the pistons (46, 47) are arranged as annular pistons in the cylinder bore (48) of the gripper carrier (2) axially one behind the other so as to work in opposite directions, and the piston more remote from the bearing head (3) with a hollow piston rod (40) passes through the piston (46) closer to the bearing head (3) together with the hollow piston rod (39) associated therewith and the head member (wedges 31) acting upon the gripper arms (5x) of the associated pair.

2. A clamping device according to Claim 1, characterized in that the pistons (46, 47) have equal internal and external diameters of their operating piston surfaces.

3. A clamping device according to Claim 1 or 2, characterized in that the head members of the piston rods (39, 40) are constructed as wedges (31, 32) which spread the gripper arms (5x, 5y), the wedges (31, 32) of the afore-said pair of gripper arms (5x, 5y) having operating surfaces which are inclined in opposite directions, and the piston rod (40) of the piston (47) more remote from the bearing head (3) acting as a pull rod.

4. A clamping device according to any one of the preceding Claims, characterized in that the bearing head (3) comprises a central bore in which the free end of the piston rod (40) connected to the piston (47) more remote from the bearing head (3) is guided axially movably, while the hollow piston rod (39) connected to the piston (46) positioned closer to the bearing head (3) is guided axially movably by the piston rod (40) guided in the central bore of the bearing head (3).

## Revendications

1. Dispositif de fixation pour pièces de forge, monté sur des manipulateurs de forge, comprenant quatre bras de pinces (5) qui peuvent pivoter dans une tête d'articulation (3), par paires, dans des plans qui se croisent, à une des extrémités desquelles sont disposées des mâchoires de serrage (4) qui peuvent pivoter autour d'axes parallèles à l'axe de pivotement de leur bras de pince respectif, tandis que leurs autres extrémités, sont attaquées par des moyens de commande, qui commandent la fermeture des pinces, par paires, indépendamment l'un de l'autre, et qui sont composés chacun d'un piston (46, 47) agissant sur les bras de pince d'une paire par l'intermédiaire de coins, biellettes ou poussoirs, cependant que les pistons formant les moyens de commande sont disposés coaxialement dans un cylindre commun aux deux pistons, relié à la tête d'articulation des bras de pinces, et monté rotatif dans le bâti qui porte le dispositif de fixation,
caractérisé
en ce que les pistons (46, 47) forment des pistons annulaires, disposés axialement l'un derrière l'autre, l'un en sens inverse l'un de l'autre, dans l'alésage de cylindre (48) du porte-pince (2), et la tige creuse (40) du piston (47) le plus éloigné de la tête d'articulation (3) traverse le piston (46) le piston qui est le plus rapproché de la tête d'articulation, y compris la tige de piston creuse (39) appartenant à ce piston et la pièce de tête (coin 31) qui agit sur les bras de pince (5x) de la paire correspondante.

2. Dispositif de fixation selon la revendication 1,
caractérisé
en ce que les pistons (46, 47) sont réalisés avec des surfaces effectives de même diamètre intérieur et de même diamètre extérieur.

3. Dispositif de fixation selon la revendication 1 ou 2,
caractérisé
en ce que les pièces de tête des tiges de pistons (39, 40) sont réalisées sous la forme de coins (31, 32) qui écartent les bras de pinces (5x, 5y), les coins (31, 32) de l'une et de l'autre des paires de bras de pinces (5x, 5y) présentant des surfaces effectives qui sont en pente montante les unes en sens inverse des autres, et la tige (40) du piston (47) qui est le plus éloigné de la tête d'articulation (3) se comportant comme un tirant.

4. Dispositif de fixation selon une des revendications précédentes,
caractérisé
en ce que la tête d'articulation (3) présente un alésage central dans lequel l'extrémité libre de la tige de piston (40) assemblée au piston (47) qui est éloigné de la tête d'articulation (3), est guidée mobile dans la direction axiale tandis que la tige de piston creuse (39), qui est assemblée au piston (46) le plus rapproché de la tête d'articulation (3) est guidée mobile en translation axiale par la tige de piston (40) guidée dans l'alésage central de la tête d'articulation (3).
